# EUROPÄISCHE PATENTSCHRIFT

(11) **EP 2 349 718 B1**
(45) Veröffentlichungstag und Bekanntmachung des Hinweises auf die Patenterteilung: **28.08.2013**
(21) Anmeldenummer: 09748728.4
(22) Anmeldetag: 13.10.2009
(51) Int. Cl.: B41C 1/00, H04N 1/407

(54) **VERFAHREN ZUM BEBILDERN VON DRUCKBILDTRÄGERN**
METHOD FOR ILLUSTRATING PRINTED IMAGE CARRIERS
PROCÉDÉ DE GRAVURE DE SUPPORTS D'IMPRESSION

(30) Priorität: 24.10.2008 DE 102008043164
(43) Veröffentlichungstag der Anmeldung: 03.08.2011
(73) Patentinhaber: manroland sheetfed GmbH, 63075 Offenbach (DE)
(72) Erfinder: HAUCK, Shahram, 63452 Hanau (DE)
(86) Internationale Anmeldenummer: PCT/EP2009/063310
(87) Internationale Veröffentlichungsnummer: WO 2010/046271

(56) Entgegenhaltungen:
- WO-A1-01/91453
- US-A- 5 260 806
- US-A- 5 365 847
- US-A1- 2002 122 081

## Beschreibung

Die Erfindung betrifft ein Verfahren zum Bebildern von beim Drucken eine vorgegebene Solldruckkennlinie, nämlich eine vorgegebene Beziehung zwischen druckvorstufebasierten Druckvorlageflächendeckungswerten und sich beim Drucken tatsächlich ausbildenden Druckbildflächendeckungswerten und damit eine definierte Tonwertzunahme, gewährleistenden Druckbildträgern wie z. B. Druckplatten.

Fig. 1 verdeutlicht die aus dem Stand der Technik bekannte Vorgehensweise zum Herstellen von Offset-Druckprodukten. Aus einer Datei 10 für eine Druckvorlage wird in einem Raster Image Prozessor 11 eine sogenannte RIP-Datei 12 erzeugt, wobei die RIP-Datei 12 in einem Belichter 13 verwendet wird, um Druckformen wie z. B. Druckplatten 14 zu belichten und damit herzustellen. Für jede am Druck beteiligte Druckfarbe wird dabei eine Druckplatte 14 hergestellt, die in den Druckwerken einer Druckmaschine 15 benutzt werden, um ein Druckprodukt 16 zu drucken. Bei der Beurteilung der Druckqualität eines solchen Druckprozesses spielt eine sogenannte Druckkennlinie eine wesentliche Rolle, wobei eine Druckkennlinie den Zusammenhang zwischen Flächendeckungswerten der Datei 10 und damit der Druckvorlage und sich beim Drucken der Druckexemplare 16 tatsächlich ausbildenden Flächendeckungswerten beschreibt. So zeigt Fig. 1 exemplarisch eine Druckkennlinie 17, wobei auf der horizontal verlaufenden Achse 18 Druckvorlageflächendeckungswerte der Datei 10 und auf der vertikal verlaufenden Achse 19 Druckbildflächendeckungswerte des Druckexemplars 16 aufgetragen sind. Weiterhin visualisiert Fig. 1 die sogenannte Tonwertzunahme 20, die unter anderem von der Art und der Einstellung der zum Drucken verwendeten Druckmaschine, der Qualität des zum Drucken verwendeten Bedruckstoffs sowie von den Eigenschaften der zum Drucken verwendeten Druckfarbe abhängig ist. Zur Gewährleistung einer guten Druckqualität muss für jede am Drucken beteiligte Druckfarbe eine sich beim Drucken ausbildende Istdruckkennlinie einer vorgegebenen Solldruckkennlinie soweit wie möglich entsprechen. Andernfalls kann z. B. im Druckbild ein sogenannter Farbstich oder ein anderer Farbfehler auftreten, der die Druckqualität negativ beeinflusst und zum Drucken von Makulatur führen kann.

Bislang bereitet es große Schwierigkeiten, dass beim Drucken eine sich beim Drucken tatsächlich ausbildende Istdruckkennlinie einer vorgegebenen Solldruckkennlinie entspricht, dass also eine definierte Beziehung zwischen druckvorstufebasierten Druckvoriageflächendeckungswerten und sich beim Drucken tatsächlich ausbildenden Druckbildflächendeckungswerten und damit eine definierte Tonwertzunahme bereitgestellt wird.

Aus der WO 01/91453 A1 ist ein Verfahren zur Kalibrierung von Druckmaschinen bekannt. Dabei wird an einem Keil die Tonwertzunahme oder der Punktzuwachs gemessen und daraus ein Profil errechnet, das der maximalen Tonwertzunahme oder dem maximalen Punktzuwachs entspricht, die bzw. der gemessen wurde.

Hiervon ausgehend liegt der vorliegenden Erfindung das Problem zugrunde ein neuartiges Verfahren zum Bebildern von Druckbildträgern zu schaffen. Dieses Problem wird durch ein Verfahren gemäß Anspruch 1 gelöst. Das erfindungsgemäße Verfahren umfasst zumindest die folgenden Schritte: a) für mindestens eine am Drucken beteiligte Druckfarbe wird ein Testdruckbildträger erzeugt, nämlich derart, dass aus einer Testdruckvorlage, die für die jeweilige Druckfarbe einen Gradationsfeinkeil mit einer definierten Anzahl von Gradationsstufen abbildet, eine RIP-Datei erzeugt wird, auf Basis derer der jeweilige Testdruckbildträger bebildert wird; b) der oder jeder gemäß Schritt a) erzeugte Testdruckbildträger wird zum Drucken eines Testdruckbilds verwendet, wobei das Testdruckbild für mindestens eine am Drucken beteiligte Druckfarbe den jeweiligen Gradationsfeinkeil mit der definierten Anzahl von Gradationsstufen umfasst; c) das in Schritt b) mit dem oder jedem Testdruckbildträger gedruckte Druckbild wird derart vermessen, dass für jede Gradationsstufe des oder jedes Gradationsfeinkeils ein sich beim Drucken tatsächlicher ausbildender Testdruckbildflächendeckungswert ermittelt wird, wobei aus den Testdruckvorlageflächendeckungswerten jeder Gradationsstufe des Gradationsfeinkeils und den sich beim Drucken tatsächlich ausbildenden Testdruckbildflächendeckungswerten jeder Gradationsstufe des Gradationsfeinkeils eine Istdruckkennlinie für die jeweilige Druckfarbe ermittelt wird; d) die oder jede in Schritt c) ermittelte Istdruckkennlinie wird mit der für die jeweilige Druckfarbe vorgegebenen Solldruckkennlinie derart verglichen, dass für jeden in der Solldruckkennlinie für einen definierten Druckvorlageflächendeckungswert vorgegebenen Druckbildflächendeckungswert der sich beim Drucken in Schritt b) ausbildende Testdruckbildflächendeckungswert ermittelt und zur Bildung eines Verhältniswerts mit demselben ins Verhältnis gesetzt wird, wobei zur Bereitstellung einer korrigierten Solldruckkennlinie in der Solldruckkennlinie die Druckbildflächendeckungswerte durch Werte ersetzt werden, die sich aus der Multiplikation der Druckvorlageflächendeckungswerte und den für dieselben ermittelten Verhältniswerten ergeben; e) unter Ausnutzung der oder jeder in Schritt d) erzeugten korrigierten Solldruckkennlinie wird aus der Druckvorlage des tatsächlich zu druckenden Druckbilds eine RIP-Datei erzeugt, die zum Bebildern der Druckbildträger verwendet wird.

Mit der hier vorliegenden Erfindung kann auf einfache und sichere Art und Weise gewährleistet werden, dass beim Drucken für jede am Druck beteiligte Druckfarbe eine vorgegebene Solldruckkennlinie eingehalten wird. Das erfindungsgemäße Verfahren kann vollautomatisch oder teilautomatisiert durchgeführt werden. Das Verfahren ist für alle bekannten druckformbasierten Druckverfahren, so z. B. für den Offsetdruck, den Tiefdruck, den Flachdruck, den Buchdruck oder den Durchdruck einsetzbar. Das erfindungsgemäße Verfahren kann auch für digitale Drucksysteme nach dem Direktbebilderungsverfahren verwendet werden. Es eignet sich zum Einsatz bei Bogendruckmaschinen und bei Rollendruckmaschinen.

Bevorzugte Weiterbildungen der Erfindung ergeben sich aus den Unteransprüchen und der nachfolgenden Beschreibung. Ausführungsbeispiele der Erfindung werden, ohne hierauf beschränkt zu sein, an Hand der Zeichnung näher erläutert. Dabei zeigt:
- Fig. 1:: ein Blockschaltbild zur Verdeutlichung eines Druckprozesses; und
- Fig. 2:: ein Diagramm zur Verdeutlichung des erfindungsgemäßen Verfahrens zum Bebildern von im Druckprozess eine vorgegebene Solldruckkennlinie gewährleistenden Druckbildträgern.

Die Erfindung betrifft ein Verfahren zum Bebildern bzw. Herstellen von beim Drucken eine vorgegebene Solldruckkennlinie gewährleistenden Druckbildträgern, wobei eine vorgegebene Sollkennlinie eine vorgegebene Beziehung zwischen druckvorstufebasierten Druckvorlageflächendeckungswerten und sich beim Drucken tatsächlich ausbildenden Druckbildflächendeckungswerten und damit eine definierte Tonwertzunähme beschreibt.

Nachfolgend wird das Verfahren für die Herstellung von Druckplatten beschrieben. Das Verfahren ist jedoch nicht hierauf beschränkt. Vielmehr kann das Verfahren auch zum Bebildern anderer Druckbildträger zum Einsatz kommen.

Bei der vorgegebenen Solldruckkennlinie kann es sich um eine normierte Solldruckkennlinie oder um eine von einer Druckerei betriebsintern definierte Solldruckkennlinie handeln, um Druckprodukte in einer gewünschten Druckqualität zu erzeugen.

Fig. 2 zeigt eine solche vorgegebene Solldruckkennlinie 21, wobei in Fig. 2 auf der horizontal verlaufenden Achse 22 jeweils Druckvorlageflächendeckungswerte Xₙ und auf der vertikal verlaufenden Achse 23 jeweils Drückbildflächendeckungswerte Yₙ aufgetragen sind. Druckbildflächendeckungswerte der Solldruckkennlinie 21 sind mit Y_{n-SOLL} gekennzeichnet.

Im Sinne des erfindungsgemäßen Verfahrens wird in einem ersten Schritt für mindestens eine am Drucken beteiligte Druckfarbe eine Testdruckplatte erzeugt, nämlich derart, dass aus einer vorzugsweise linearen Testdruckvorlage, die für die jeweilige Druckfarbe einen Gradationsfeinkeil mit einer definierten Anzahl von Gradationsstufen abbildet, eine vorzugsweise lineare RIP-Datei erzeugt wird, auf Basis derer die jeweilige Testdruckplatte vorzugsweise linear belichtet wird. Die Anzahl der Gradationsstufen für den Gradationsfeinkeil der jeweiligen Druckfarbe ist dabei beliebig. So kann ein Gradationsfeinkeil einer Druckfarbe bis zu 100 Gradationsstufen umfassen, die dann jeweils eine Abstufung der Flächendeckungswerte von 1 % darstellen. Ebenso ist es möglich, dass ein Gradationsfeinkeil 20 Gradationsstufen umfasst, wobei dann jede Gradationsstufe Flächendeckungswerte um 5% abstuft.

Es sei bereits an dieser Stelle darauf hingewiesen, dass im ersten Schritt des erfindungsgemäßen Verfahrens alternativ aus der vorzugsweise linearen Testdruckvorlage auch eine nicht-lineare RIP-Datei erzeugt werden kann, auf Basis derer die jeweilige Testdruckplatte dann nicht-linear belichtet wird.

Eine solche nicht-lineare RIP-Datei wird vorzugsweise unter Verwendung einer vorab ermittelten, korrigierten Solldruckkennlinie, die im Raster Image Prozessor hinterlegt ist, erzeugt. So kann die vorab ermittelte Solldruckkennlinie z. B. auch nach diesem Verfahren ermittelt worden sein, jedoch unter nicht mehr gültigen Druckbedingungen wie z.B. einer anderen Temperatur, unter Verwendung eines anderen Druckfarbetyps, eines anderen Bedruckstofftyps oder dergleichen.

In einem zweiten Schritt des erfindungsgemäßen Verfahrens wird die oder jede im ersten Schritt erzeugte Testdruckplatte zum Drucken eines Testdruckbilds verwendet, wobei das Testdruckbild für mindestens eine am Drucken beteiligte Druckfarbe, nämlich für die oder jede Druckfarbe, für welche im ersten Schritt eine entsprechende Testdruckplatte linear belichtet wurde, einen Gradationsfeinkeil mit der definierten Anzahl von Gradationsstufen umfasst. Im zweiten Schritt des erfindungsgemäßen Verfahrens wird demnach die oder jede linear belichtete Testdruckplatte zum Drucken benutzt, wobei das Drucken im zweiten Schritt des erfindungsgemäßen Verfahrens auf der zum Drucken des eigentlichen Druckbilds zu verwendenden Druckmaschine, auf dem zum Drucken des eigentlichen Druckbilds zu verwendenden Bedruckstoff sowie unter Verwendung der zum Drucken des eigentlichen Druckbilds zu verwendenden Druckfarbe sowie gegebenenfalls des zu verwendenden Feuchtmittels erfolgt.

In einem dritten Schritt des erfindungsgemäßen Verfahrens wird das mit der oder jeder Testdruckplatte gedruckte Druckbild vermessen, nämlich derart, dass für jede Gradationsstufe des oder jedes gedruckten Gradationsfeinkeils ein sich beim Drucken tatsächlich ausbildender Testdruckbildflächendeckungswert ermittelt wird.

Aus den Testdruckvorlageflächendeckungswerten Xₙ jeder Gradationsstufe des Gradationsfeinkeils und den sich beim Drucken tatsächlich ausbildenden Testdruckbildflächendeckungswerten Y_{n-IST} jeder Gradationsstufe des entsprechenden Gradationsfeinkeils wird eine Istdruckkennlinie für die jeweilige Druckfarbe ermittelt. In Fig. 2 ist eine solche Istdruckkennlinie 24 exemplarisch dargestellt, wobei eine solche Istdruckkennlinie 24 demnach für eine Druckfarbe den Zusammenhang zwischen den Druckbildflächendeckungswerten und den Druckvorlageflächendeckungswerten zeigt, der sich beim Drucken eines Gradationsfeinkeils mit einer linear belichteten Testdruckplatte einstellt. Weiterhin ist in Fig. 2 eine Gerade 25 eingetragen, gegenüber der die sogenannte Tonwertzunahme bestimmt wird und für die gilt: Xₙ=Yₙ.

Das messtechnische Auswerten der Gradationsstufen des oder jedes gedruckten Gradationsfeinkeils zur Bestimmung der jeweiligen Istdruckkennlinie für die jeweilige Druckfarbe erfolgt vorzugsweise mit Hilfe eines Densitometers. Alternativ kann aber auch ein anderes Farbmessgerät zum Einsatz kommen.

Die Vermessung der Gradationsstufen des oder jedes gedruckten Gradationsfeinkeils kann offline zum Drucken z.B. mit Hilfe von Handmessgeräten oder vollautomatisierter Messgeräte oder inline zum Drucken mit Hilfe vollautomatisierter Messgeräte erfolgen.

In einem vierten Schritt des erfindungsgemäßen Verfahrens wird nachfolgend die für eine Druckfarbe ermittelte Istdruckkennlinie 24 mit der für die jeweilige Druckfarbe vorgegebenen Solldruckkennlinie 21 derart verglichen, dass für jeden in der Solldruckkennlinie 21 für einen definierten Druckvorlageflächendeckungswert Xₙ vorgegebenen Druckbildflächendeckungswert Y_{n-SOLL} der sich beim Drucken ausbildende Testdruckbildflächendeckungswert Y_{n-IST} ermittelt und zur Bildung eines Verhältniswerts mit demselben ins Verhältnis gesetzt wird, wobei zur Bereitstellung einer korrigierten Solldruckkennlinie in der Solldruckkennlinie die Druckbildflächendeckungswerte durch Werte Y_{n-SOLL-NEU} ersetzt werden, die sich aus der Multiplikation der Druckvorlageflächendeckungswerte Xₙ und den für dieselben ermittelten Verhältniswerten ergeben. Es gilt demnach: ${Y}_{n - SOLL - NEU} = {X}_{n} * \frac{{Y}_{n - SOLL}}{{Y}_{n - IST}}$

In Fig. 2 ist dies exemplarisch für den Druckvorlageflächendeckungswert Xₙ von 40% dargestellt, der nach der Solldruckkennlinie 21 einen Druckbildflächendeckungswert Y_{n-SOLL} von 65% gewährleisten soll. Auf der Istdruckkennlinie 24 wird nun für den dem Druckvorlageflächendeckungswert Xₙ von 40% entsprechenden Testdruckvorlageflächendeckungswert Xₙ von 40% der sich beim Drucken ausbildende Testdruckbildflächendeckungswert Y_{n-IST} ermittelt, der gemäß der Istdruckkennlinie 24 der Fig. 2 hier 53% beträgt. Der so ermittelte Druckbildflächendeckungswert Y_{n-SOLL} von 65% und der so ermittelte Testdruckbildflächendeckungswert Y_{n-IST} von 53% werden ins Verhältnis gesetzt und mit dem Druckvorlageflächendeckungswert bzw. Testdruckvorlageflächendeckungswert Xₙ von 40% multipliziert, sodass zur Bereitstellung der korrigierten Solldruckkennlinie in der Solldruckkennlinie für den Druckvorlageflächendeckungswert bzw. Testdruckvorlageflächendeckungswert Xₙ von 40% der Druckbildflächendeckungswert durch folgenden Wert Y_{n-SOLL-NEU} ersetzt wird: ${Y}_{n - SOLL - NEU} = 40 % * \left(65/53\right) = 49 % .$

Unter Ausnutzung der im vierten Schritt des erfindungsgemäßen Verfahrens erzeugten korrigierten Solldruckkennlinie für die jeweilige Druckfarbe wird aus der Druckvorlage des tatsächlich zu druckenden Druckbilds im Raster Image Prozessor eine korrigierte RIP-Datei erzeugt, die zum Belichten der zum Drucken des tatsächlich zu druckenden Druckbilds benötigten Druckplatten verwendet wird. Die ermittelte, korrigierte Solldruckkennlinie stellt demnach eine Korrekturkennlinie für den Raster Image Prozessor dar, unter Verwendung derselben für einen Druckauftrag Druckplatten erzeugt werden, mit Hilfe derer dann die vorgegebene Solldruckkennlinie 21 für die jeweilige Druckfarbe eingehalten werden kann, mit welchen also sichergestellt werden kann, dass die Istdruckkennlinien den jeweiligen Solldruckkennlinien entsprechen.

Vorzugsweise wird für jede zum Drucken des eigentlichen Druckbilds beteiligte Druckfarbe auf die obige Art und Weise eine druckfarbenindividuelle Istdruckkennlinie ermittelt, auf Grundlage derer eine druckfarbenindividuelle korrigierte Solldruckkennlinie für den Rasterimageprozessor ermittelt wird.

In diesem Fall wird dann für jede am Druck beteiligte Druckfarbe eine entsprechende Testdruckplatte mit einem entsprechenden Gradationsfeinkeil erzeugt, wobei dann die jeweiligen mit Hilfe der Testdruckplatten gedruckten Gradationsfeinkeile zur Bestimmung der Istdruckkennlinien messtechnisch ausgewertet werden.

Sind z. B. bei einem Offsetdruck nach dem autotypischen Zusammendruck neben den vier Prozessfarben Cyan, Magenta, Gelb und Schwarz weiterhin zwei Sonderdruckfarben beteiligt, so würden dann für sämtliche sechs Druckfarben entsprechende Testdruckplatten mit entsprechenden Gradationsfeinkeilen erzeugt, um für jede der Druckfarben eine korrigierte Solldruckkennlinie für den Rasterimageprozessor druckfarbenindividuell zu ermitteln.

Im Unterschied hierzu ist es auch möglich, dass nur für eine Teilmenge der zum Drucken des eigentlichen Druckbilds verwendeten Druckfarben im Sinne der Erfindung druckfarbenindividuelle Istdruckkennlinien sowie druckfarbenindividuelle korrigierte Solldruckkennlinien ermittelt wird.

Für die oder jede Druckfarbe, für die keine druckfarbenindividuelle Istdruckkennlinie durch Drucken und messtechnisches Auswerten eines druckfarbenindividuellen Gradationsfeinkeils ermittelt wird, kann eine korrigierte Solldruckkennlinie auf Grundlage der Solldruckkennlinienkorrektur einer Referenzdruckfarbe ermittelt werden, für welche eine druckfarbenindividuelle Istdruckkennlinie sowie eine druckfarbenindividuelle korrigierte Solldruckkennlinie ermittelt wurde.

Das oben beschriebene Verfahren ist für alle bekannten druckformbasierten Druckverfahren, so z. B. für den Offsetdruck, den Tiefdruck, den Flachdruck, den Buchdruck oder den Durchdruck einsetzbar. Das erfindungsgemäße Verfahren kann auch für digitale Drucksysteme nach dem Direktbebilderungsverfahren verwendet werden. Es ist also nicht auf die Herstellung von Druckplatten beschränkt, sondern kann vielmehr auch bei der Herstellung bzw. Bebilderung anderer Druckbildträger oder Druckformen zum Einsatz kommen.

### Bezugszeichenliste

- 10: Druckvorlagedatei
- 11: Raster Image Prozessor
- 12: RIP-Datei
- 13: Belichter
- 14: Druckplatte
- 15: Druckmaschine
- 16: Druckexemplar
- 17: Druckkennlinie
- 18: Druckvorlageflächendeckungswerte
- 19: Druckbildflächendeckungswerte
- 20: Tonwertzunahme
- 21: Solldruckkennlinie
- 22: Druckvorlageflächendeckungswerte
- 23: Druckbildflächendeckungswerte
- 24: Istdruckkennlinie
- 25: Gerade

## Patentansprüche

1. Verfahren zum Bebildern von beim Drucken eine vorgegebene Solldruckkennlinie, nämlich eine vorgegebene Beziehung zwischen druckvorstufebasierten Druckvorlageflächendeckungswerten und sich beim Drucken tatsächlich ausbildenden Druckbildflächendeckungswerten und damit eine definierte Tonwertzunahme, gewährleistenden Druckbildträgern, mit zumindest folgenden Schritten:
a) für mindestens eine am Drucken beteiligte Druckfarbe wird ein Testdruckbildträger erzeugt, nämlich derart, dass aus einer Testdruckvorlage, die für die jeweilige Druckfarbe einen Gradationsfeinkeil mit einer definierten Anzahl von Gradationsstufen abbildet, eine RIP-Datei erzeugt wird, auf Basis derer der jeweilige Testdruckbildträger bebildert wird;
b) der oder jeder gemäß Schritt a) erzeugte Testdruckbildträger wird zum Drucken eines Testdruckbilds verwendet, wobei das Testdruckbild für mindestens eine am Drucken beteiligte Druckfarbe den jeweiligen Gradationsfeinkeil mit der definierten Anzahl von Gradationsstufen umfasst;
c) das in Schritt b) mit dem oder jedem Testdruckbildträger gedruckte Druckbild wird derart vermessen, dass für jede Gradationsstufe des oder jedes Gradationsfeinkeils ein sich beim Drucken tatsächlicher ausbildender Testdruckbildflächendeckungswert ermittelt wird, wobei aus den Testdruckvorlageflächendeckungswerten jeder Gradationsstufe des Gradationsfeinkeils und den sich beim Drucken tatsächlich ausbildenden Testdruckbildflächendeckungswerten jeder Gradationsstufe des Gradationsfeinkeils eine Istdruckkennlinie für die jeweilige Druckfarbe ermittelt wird;
d) die oder jede in Schritt c) ermittelte Istdruckkennlinie wird mit der für die jeweilige Druckfarbe vorgegebenen Solldruckkennlinie derart verglichen, dass für jeden in der Solldruckkennlinie für einen definierten Druckvorlageflächendeckungswert vorgegebenen Druckbildflächendeckungswert der sich beim Drucken in Schritt b) ausbildende Testdruckbildflächendeckungswert ermittelt und zur Bildung eines Verhältniswerts mit demselben ins Verhältnis gesetzt wird, wobei zur Bereitstellung einer korrigierten Solldruckkennlinie in der Solldruckkennlinie die Druckbildflächendeckungswerte durch Werte ersetzt werden, die sich aus der Multiplikation der Druckvorlageflächendeckungswerte und den für dieselben ermittelten Verhältniswerten ergeben;
e) unter Ausnutzung der oder jeder in Schritt d) erzeugten korrigierten Solldruckkennlinie wird aus der Druckvorlage des tatsächlich zu druckenden Druckbilds eine RIP-Datei erzeugt, die zum Bebildern der Druckbildträger verwendet wird,
wobei für jede zum Drucken des eigentlichen Druckbilds beteiligte Duckfarbe im Sinne der Schritte a) bis e) ein individuelle Istdruckkennlinie sowie eine individuelle korrigierte Solldruckkennlinie ermittelt wird.

2. Verfahren zum Bebildern von beim Drucken eine vorgegebene Solldruckkennlinie, nämlich eine vorgegebene Beziehung zwischen druckvorstufebasierten Druckvorlageflächendeckungswerten und sich beim Drucken tatsächlich ausbildenden Druckbildflächendeckungswerten und damit eine definierte Tonwertzunahme, gewährleistenden Druckbildträgern, mit zumindest folgenden Schritten:
a) für mindestens eine am Drucken beteiligte Druckfarbe wird ein Testdruckbildträger erzeugt, nämlich derart, dass aus einer Testdruckvorlage, die für die jeweilige Druckfarbe einen Gradationsfeinkeil mit einer definierten Anzahl von Gradationsstufen abbildet, eine RIP-Datei erzeugt wird, auf Basis derer der jeweilige Testdruckbildträger bebildert wird;
b) der oder jeder gemäß Schritt a) erzeugte Testdruckbildträger wird zum Drucken eines Testdruckbilds verwendet, wobei das Testdruckbild für mindestens eine am Drucken beteiligte Druckfarbe den jeweiligen Gradationsfeinkeil mit der definierten Anzahl von Gradationsstufen umfasst;
c) das in Schritt b) mit dem oder jedem Testdruckbildträger gedruckte Druckbild wird derart vermessen, dass für jede Gradationsstufe des oder jedes Gradationsfeinkeils ein sich beim Drucken tatsächlicher ausbildender Testdruckbildflächendeckungswert ermittelt wird, wobei aus den Testdruckvorlageflächendeckungswerten jeder Gradationsstufe des Gradationsfeinkeils und den sich beim Drucken tatsächlich ausbildenden Testdruckbildflächendeckungswerten jeder Gradationsstufe des Gradationsfeinkeils eine Istdruckkennlinie für die jeweilige Druckfarbe ermittelt wird;
d) die oder jede in Schritt c) ermittelte Istdruckkennlinie wird mit der für die jeweilige Druckfarbe vorgegebenen Solldruckkennlinie derart verglichen, dass für jeden in der Solldruckkennlinie für einen definierten Druckvorlageflächendeckungswert vorgegebenen Druckbildflächendeckungswert der sich beim Drucken in Schritt b) ausbildende Testdruckbildflächendeckungswert ermittelt und zur Bildung eines Verhältniswerts mit demselben ins Verhältnis gesetzt wird, wobei zur Bereitstellung einer korrigierten Solldruckkennlinie in der Solldruckkennlinie die Druckbildflächendeckungswerte durch Werte ersetzt werden, die sich aus der Multiplikation der Druckvorlageflächendeckungswerte und den für dieselben ermittelten Verhältniswerten ergeben;
e) unter Ausnutzung der oder jeder in Schritt d) erzeugten korrigierten Solldruckkennlinie wird aus der Druckvorlage des tatsächlich zu druckenden Druckbilds eine RIP-Datei erzeugt, die zum Bebildern der Druckbildträger verwendet wird,
wobei für eine Teilmenge der zum Drucken des eigentlichen Druckbilds beteiligten Duckfarben im Sinne der Schritte a) bis e) ein individuelle Istdruckkennlinie sowie individuelle korrigierte Solldruckkennlinie ermittelt wird, und dass für die oder jede Duckfarbe, für die keine individuelle Istdruckkennlinie ermittelt wird, eine korrigierte Solldruckkennlinie auf Grundlage der Solldruckkennlinienkorrektur einer Referenzdruckfarbe ermittelt wird, für welche im Sinne der Schritte a) bis e) ein individuelle Istdruckkennlinie sowie individuelle korrigierte Solldruckkennlinie ermittelt wurde.

3. Verfahren nach einem der Ansprüche 1 bis 2, **dadurch gekennzeichnet, dass** in Schritt b) das Testdruckbild auf der zum Drucken des eigentlichen Druckbilds zu verwendenden Druckmaschine sowie unter den zum Drucken des eigentlichen Druckbilds herrschenden Druckbedingungen gedruckt wird.

4. Verfahren nach einem der Ansprüche 1 bis 2, **dadurch gekennzeichnet, dass** in Schritt c) das Testdruckbild mit Hilfe eines Densitometers vermessen wird.

5. Verfahren nach einem der Ansprüche 1 bis 4, **dadurch gekennzeichnet, dass** im Sinne der Schritte a) bis e) als Druckbildträger Druckformen belichtet werden.

6. Verfahren nach Anspruch 5, **dadurch gekennzeichnet, dass** als Druckformen Druckplatten belichtet werden.

7. Verfahren nach einem der Ansprüche 1 bis 4, **dadurch gekennzeichnet, dass** im Sinne der Schritte a) bis e) als Druckbildträger löschbare und widerbeschreibbare Druckformen direktbebildert werden.

8. Verfahren nach einem der Ansprüche 1 bis 7, **dadurch gekennzeichnet, dass** in Schritt a) aus einer Testdruckvorlage eine lineare RIP-Datei erzeugt wird, auf Basis derer der jeweilige Testdruckbildträger linear bebildert wird.

9. Verfahren nach einem der Ansprüche 1 bis 7, **dadurch gekennzeichnet, dass** in Schritt a) aus einer Testdruckvorlage unter Verwendung einer vorab ermittelten, korrigierten Solldruckkennlinie eine nicht-lineare RIP-Datei erzeugt wird, auf Basis derer der jeweilige Testdruckbildträger nicht-linear bebildert wird.

## Claims

1. A method for imaging print image carriers which during printing ensure a predetermined set value characteristic, namely a predetermined relationship between printing prestage based print copy area coverage values and print image area coverage values actually forming during printing and thus ensure a defined tonal value increase, with the following steps:
a) for at least one printing colour involved in the printing, a test print image carrier is generated, namely such that from a test print copy, which for the respective printing colour depicts a gradation precision wedge with a defined number of gradation steps, an RIP-file is generated based on which the respective test print image carrier is imaged:
b) the or each test print image carrier generated according to step a) is used for printing of a test print image, wherein the test print image for at least one printing colour involved in the printing comprises the respective gradation precision which with the defined number of gradation steps;
c) the print image printed in step b) with the or each test print image carrier is measured in such a manner that for each gradation step of the or each gradation precision wedge a test print image area coverage value actually forming during printing is determined, wherein from the test print copy area coverage values of each gradation step of the gradation precision wedge at the test print image area coverage values of each gradation step of the gradation precision wedge actually forming during the printing, an actual print characteristic for the respective printing colour is determined;
d) the or each set print characteristic determined in step c) is compared with the set print characteristic predetermined for the respective printing colour in such a manner that for each print image area coverage value predetermined in the set print characteristic for a defined print copy area coverage value the test print image area coverage value forming during printing in step b) is determined and for forming a ratio value is put in relation with the latter, wherein for providing a corrected set print characteristic in the set print characteristic the print image area coverage values are replaced with values which are obtained for these determined ratio values;
e) utilising the or each corrected set print characteristic generated in step d), an RIP-file is generated out of the print copy of the print image actually to be printed, which is used for imaging the print image carrier, wherein for each printing colour involved in the printing of the actual print image in terms of the steps a) to e), an individual actual print characteristic and an individual corrected set print characteristic is determined.

2. A method for imaging print image carriers which during printing ensure a predetermined set value characteristic, namely a predetermined relationship between printing prestage based print copy area coverage values and print image area coverage values actually forming during printing and thus ensure a defined tonal value increase, with the following steps:
a) for at least one printing colour involved in the printing, a test print image carrier is generated, namely such that from a test print copy, which for the respective printing colour depicts a gradation precision wedge with a defined number of gradation steps, an RIP-file is generated based on which the respective test print image carrier is imaged:
b) the or each test print image carrier generated according to step a) is used for printing of a test print image, wherein the test print image for at least one printing colour involved in the printing comprises the respective gradation precision which with the defined number of gradation steps;
c) the print image printed in step b) with the or each test print image carrier is measured in such a manner that for each gradation step of the or each gradation precision wedge a test print image area coverage value actually forming during printing is determined, wherein from the test print copy area coverage values of each gradation step of the gradation precision wedge at the test print image area coverage values of each gradation step of the gradation precision wedge actually forming during the printing, an actual print characteristic for the respective printing colour is determined;
d) the or each set print characteristic determined in step c) is compared with the set print characteristic predetermined for the respective printing colour in such a manner that for each print image area coverage value predetermined in the set print characteristic for a defined print copy area coverage value the test print image area coverage value forming during printing in step b) is determined and for forming a ratio value is put in relation with the latter, wherein for providing a corrected set print characteristic in the set print characteristic the print image area coverage values are replaced with values which are obtained for these determined ratio values;
e) utilising the or each corrected set print characteristic generated in step d), an RIP-file is generated out of the print copy of the print image actually to be printed, which is used for imaging the print image carrier,
wherein for a part quantity of the printing colours involved in the printing of the actual print image in terms of the steps a) to e) an individual actual print characteristic and individual corrected set print characteristic is determined, and in that for the or each printing colour, for which no individual actual print characteristic is determined, a corrected set print characteristic based on the set print characteristic correction of a reference printing colour is determined, for which in terms of the steps a) to e) an individual actual print characteristic as well as individual corrected set print characteristic was determined.

3. The method according to any one of the Claims 1 to 2, **characterized in that** in step b) the test print image is printed on the printing press to be used for printing the actual print image and under the printing conditions which prevail for the printing of the actual print image.

4. The method according to any one of the Claims 1 to 2, **characterized in that** in step c) the test print image is measured with the help of a densitometer.

5. The method according to any one of the Claims 1 to 4, **characterized in that** in terms of the steps a) to e) print forms as print image carriers are exposed.

6. The method according to Claim 5, **characterized in that** as print forms, printing plates are exposed.

7. The method according to any one of the Claims 1 to 4, **characterized in that** in terms of the steps a) to e) as print image carriers, erasable and rewritable print forms are directly imaged.

8. The method according to any one of the Claims 1 to 7, **characterized in that** in step a) from a test print copy a linear RIP-file is generated, based on which the respective test print image carrier is linearly imaged.

9. The method according to any one of the Claims 1 to 7, **characterized in that** in step a) from a test print copy making use of a corrected set print characteristic determined for an non-linear RIP-file is generated, based on which the respective test print image carrier is non-linearly imaged.

## Revendications

1. Procédé d'application d'images sur des supports d'images d'impression garantissant à l'impression une caractéristique d'impression théorique prédéfinie, à savoir une relation prédéfinie entre des valeurs de couverture de surface de modèles d'impression basées sur un stade d'impression et des valeurs de couverture de surface d'images d'impression s'établissant réellement à l'impression et ainsi une augmentation définie de la valeur de teinte, par au moins les étapes suivantes :
a) pour au moins une encre d'impression participant à l'impression, un support d'image d'impression de test est créé, à savoir de manière à ce que, à partir d'un modèle d'impression de test qui représente pour l'encre d'impression respective un cône de précision gradué avec un nombre défini de niveaux de gradation, est créé un fichier RIP sur la base duquel le support d'image d'impression de test respectif reçoit des images ;
b) le ou chaque support d'image d'impression de test créé suivant l'étape a) est utilisé pour imprimer une image d'impression de test, l'image d'impression de test englobant, pour au moins une encre d'impression participant à l'impression, le cône de précision gradué respectif avec le nombre défini de niveaux de gradation ;
c) l'image d'impression imprimée dans l'étape b) imprimée avec le ou chaque support d'image d'impression de test est dimensionnée de manière à ce que, pour chaque niveau de gradation du ou de chaque cône de précision gradué, une valeur de couverture de surface d'image d'impression de test s'établissant réellement à l'impression est déterminée, une caractéristique d'impression réelle pour l'encre d'impression respective étant déterminée à partir des valeurs de couverture de surface de modèle d'impression de test de chaque niveau de gradation du cône de précision gradué et des valeurs de couverture de surface d'image d'impression de test de chaque niveau de gradation du cône de précision gradué;
d) la ou chaque caractéristique d'impression réelle déterminée dans l'étape c) est comparée à la caractéristique d'impression théorique prescrite pour l'encre d'impression respective de manière à ce que, pour chaque valeur de couverture de surface d'image d'impression prescrite pour une valeur de couverture de surface de modèle d'impression, la valeur de couverture de surface d'image d'impression de test s'établissant à l'impression dans l'étape b) soit déterminée et soit mise en rapport avec cette dernière pour calculer une valeur de relation, sachant que, pour établir une caractéristique d'impression théorique corrigée, dans la caractéristique d'impression théorique, les valeurs de couverture de surface d'image d'impression sont remplacées par des valeurs résultant de la multiplication des valeurs de couverture de surface de modèle d'impression et des valeurs de relation déterminées pour celles-ci ;
e) en se servant de la ou de chaque caractéristique d'impression théorique corrigée établie dans l'étape d), à partir du modèle d'impression de l'image d'impression réellement à imprimer, un fichier RIP qui est créé pour appliquer les images sur le support d'images d'impression est utilisé,
une caractéristique d'impression réelle individuelle et une caractéristique d'impression théorique corrigée individuelle étant déterminées pour chaque encre d'impression participant à l'impression de l'image d'impression impliquée proprement dite dans le sens des étapes a) à e).

2. Procédé d'application d'images sur des supports d'images d'impression garantissant à l'impression une caractéristique d'impression théorique prédéfinie, à savoir une relation prédéfinie entre des valeurs de couverture de surface de modèles d'impression basées sur un stade d'impression et des valeurs de couverture de surface d'images d'impression s'établissant réellement à l'impression et ainsi une augmentation définie de la valeur de teinte, par au moins les étapes suivantes :
a) pour au moins une encre d'impression participant à l'impression, un support d'image d'impression de test est créé, à savoir de manière à ce que, à partir d'un modèle d'impression de test qui représente pour l'encre d'impression respective un cône de précision gradué avec un nombre défini de niveaux de gradation, est créé un fichier RIP sur la base duquel le support d'image d'impression de test respectif reçoit des images ;
b) le ou chaque support d'image d'impression de test créé suivant l'étape a) est utilisé pour imprimer une image d'impression de test, l'image d'impression de test englobant, pour au moins une encre d'impression participant à l'impression, le cône de précision gradué respectif avec le nombre défini de niveaux de gradation ;
c) l'image d'impression imprimée dans l'étape b) imprimée avec le ou chaque support d'image d'impression de test est dimensionnée de manière à ce que, pour chaque niveau de gradation du ou de chaque cône de précision gradué, une valeur de couverture de surface d'image d'impression de test s'établissant réellement à l'impression est déterminée, une caractéristique d'impression réelle pour l'encre d'impression respective étant déterminée à partir des valeurs de couverture de surface de modèle d'impression de test de chaque niveau de gradation du cône de précision gradué et des valeurs de couverture de surface d'image d'impression de test de chaque niveau de gradation du cône de précision gradué ;
d) la ou chaque caractéristique d'impression réelle déterminée dans l'étape c) est comparée à la caractéristique d'impression théorique prescrite pour l'encre d'impression respective de manière à ce que, pour chaque valeur de couverture de surface d'image d'impression prescrite pour une valeur de couverture de surface de modèle d'impression, la valeur de couverture de surface d'image d'impression de test s'établissant à l'impression dans l'étape b) soit déterminée et soit mise en rapport avec cette dernière pour calculer une valeur de relation, sachant que, pour établir une caractéristique d'impression théorique corrigée, dans la caractéristique d'impression théorique, les valeurs de couverture de surface d'image d'impression sont remplacées par des valeurs résultant de la multiplication des valeurs de couverture de surface de modèle d'impression et des valeurs de relation déterminées pour celles-ci ;
e) en se servant de la ou de chaque caractéristique d'impression théorique corrigée établie dans l'étape d), à partir du modèle d'impression de l'image d'impression réellement à imprimer, un fichier RIP qui est créé pour appliquer les images sur le support d'images d'impression est utilisé,
une caractéristique d'impression réelle individuelle et une caractéristique d'impression théorique corrigée individuelle étant déterminées pour une partie des encres d'impression participant à l'impression de l'image d'impression impliquée proprement dite dans le sens des étapes a) à e) et que, pour l'encre d'impression ou chaque encre d'impression pour laquelle aucune caractéristique d'impression réelle individuelle n'est déterminée, une caractéristique d'impression théorique corrigée est déterminée sur la base d'une correction de caractéristique d'impression théorique pour laquelle, au sens des étapes a) à e), une caractéristique d'impression réelle individuelle et une caractéristique d'impression théorique corrigée individuelle a été déterminée.

3. Procédé selon une des revendications 1 à 2, **caractérisé en ce que**, dans l'étape b), l'image d'impression de test est imprimée sur la machine d'impression à utiliser pour l'impression de l'image d'impression proprement dite et dans les conditions d'impression régnant pour l'impression de l'image d'impression proprement dite.

4. Procédé selon une des revendications 1 à 2, **caractérisé en ce que**, dans l'étape c), l'image d'impression de test est dimensionnée à l'aide d'un densitomètre.

5. Procédé selon une des revendications 1 à 4, **caractérisé en ce que**, dans le sens des étapes a) à e), des clichés d'impression faisant office de supports d'images d'impression sont exposés.

6. Procédé selon la revendication 5, **caractérisé en ce que** des plaques d'impression faisant office de clichés d'impression sont exposées.

7. Procédé selon une des revendications 1 à 4, **caractérisé en ce que**, au sens des étapes a) à e), des clichés d'impression effaçables et réinscriptibles faisant office de supports d'images d'impression reçoivent directement les images.

8. Procédé selon une des revendications 1 à 7, **caractérisé en ce que**, dans l'étape a), on crée à partir d'un modèle d'impression un fichier RIP linéaire sur la base duquel le support d'images d'impression de test respectif reçoit des images linéairement.

9. Procédé selon une des revendications 1 à 7, **caractérisé en ce que**, dans l'étape a), à partir d'une modèle d'impression de test, en utilisant une caractéristique d'impression théorique corrigée déterminée au préalable, on crée un fichier RIP non linéaire sur la base duquel le support d'images d'impression de test reçoit des images non linéairement.
